# EUROPÄISCHE PATENTSCHRIFT

(11) **EP 3 352 903 B1**
(45) Veröffentlichungstag und Bekanntmachung des Hinweises auf die Patenterteilung: **23.11.2022**
(21) Anmeldenummer: 16774900.1
(22) Anmeldetag: 23.09.2016
(51) Int. Cl.: B02C 13/14, B02C 13/282

(54) **VORRICHTUNG ZUR ZERKLEINERUNG VON MATERIALIEN**
DEVICE FOR THE COMMINUTION OF MATERIALS
DISPOSITIF DE BROYAGE DE MATÉRIAUX

(30) Priorität: 25.09.2015 DE 102015116285
(43) Veröffentlichungstag der Anmeldung: 01.08.2018
(73) Patentinhaber: DIEFFENBACHER GMBH Maschinen- und Anlagenbau, 75031 Eppingen (DE)
(72) Erfinder: BAUSER, Helmut, 75031 Eppingen (DE); KAMM, Jochen, 75031 Eppingen (DE); VOSS, Ulrich, 75031 Eppingen (DE)
(74) Vertreter: Hartdegen, Helmut
(86) Internationale Anmeldenummer: PCT/EP2016/072716
(87) Internationale Veröffentlichungsnummer: WO 2017/050981

(56) Entgegenhaltungen:
- DE-A1- 4 128 225
- DE-A1-102012 104 781
- FR-A5- 2 160 084
- GB-A- 866 638

## Beschreibung

Die Erfindung betrifft eine Vorrichtung zur Zerkleinerung von Materialien nach dem Oberbegriff des Patentanspruches 1.

Für die Zerkleinerung von Bauteilen aus Stoffgemischen, oder von Gegenständen, die aus verschiedenen Materialien zusammengesetzt sind, wie Metallteile, Glas, Gummi, Holz, Polymeren, Faserstoffe, Verbundwerkstoffe oder dergleichen, insbesondere zu Zwecken einer wirtschaftlichen Wiederverwertung, war es im Stand der Technik bekannt, Prallreaktoren einzusetzen, in denen die Bauteile durch eine Schlagbeanspruchung mittels Prallelementen zerkleinert werden. So ist zum Beispiel aus dem Dokument EP 0 859 693 B1 eine Vertikalmühle bekannt, die einen zylindrischen Grundkörper als Gehäuse für einen Prallraum und darin einen drehbaren Rotor aufweist, wobei der Rotor im Grundkörper in der Höhe verstellbar ist und an seinen flügelförmigen Enden lösbar aufgenommene, austauschbare Prallelemente als Schlagkörper aufweist. Aus der EP 1 721 674 B1 ist eine Vertikalmühle bekannt, in dem vorgeschlagen wird, zumindest eine Auswurfklappen an der zylinderförmigen Seite oder am Boden der Vertikalmühle anzubringen. Bevorzugt soll dabei ein außen liegender Sieb durch eine Auswurfklappe ersetzt werden. Der Antrieb ist außerhalb des Prallraumes angeordnet. Aus der GB 866 638 B1 ist auch eine Zerkleinerungsvorrichtung bekannt.

Die Definition als Vertikalmühle ergibt sich aus der vertikal rotierend angetriebenen Achse für das Schlagwerkzeug.

Die obigen Vorrichtungen und Verfahren haben sich grundsätzlich bewährt, wobei die zu zerkleinernden Ausgangsstoffe in der Regel keine oder nur eine geringe Feuchte aufweisen, meist auftretend als Oberflächenfeuchte aufgrund der Lagerung unter freiem Himmel.

Für die Zerkleinerung von überlagerten Lebensmitteln oder Materialien, die eine höhere Grund- respektive Eigenfeuchte und teilweise freies Wasser aufweisen, sind die obigen Vorrichtungen nur bedingt geeignet. Insbesondere bei einer Mischzerkleinerung von verschiedensten Materialien in Verpackungen, können die vorher getrennten Inhalte zusammen und/oder mit den Verpackungen selbst zur Bildung von gesundheitsgefährdenden, galvanischen oder sogar explosionsgefährdenden Mischungen beitragen.

Für einen derartigen extremen Anwendungsfall sind die obigen Verfahren und Vorrichtungen nur bedingt oder gar nicht geeignet.

Aufgabe der vorliegenden Erfindung ist es eine Vorrichtung zu schaffen, mit der Stoffströme, bevorzugt mit einer hohen Feuchte und/oder metallischem Anteil zerkleinert werden können, wobei die Verschleißfestigkeit und eventuelle Sicherheitsvorgaben eingehalten werden können.

Die Erfindung geht dabei aus von einer Vorrichtung zur Zerkleinerung von bevorzugt Feuchte enthaltenden Materialien, umfassend ein Gehäuse zur Bildung eines Prallraumes mit einem darin durch eine bevorzugt vertikal ausgerichtete Achse angetriebenem rotierendem Schlagmittel, wobei als Gehäuse des Prallraumes eine Bodenplatte, ein Deckel, eine diese verbindende Wandung, sowie eine Ein- und eine Auslassöffnung angeordnet ist.

Die Materialien können Mischkunststoffe und Metalle mit biogenen Anteilen enthalten. Diese können beispielsweise aus überlagerten Lebensmitteln bestehen, die von ihrer Verpackung getrennt und beispielsweise der Wiederverwertung in einer Biogasanlage zugeführt werden sollen.

Die Lösung der Aufgabe für die Vorrichtung besteht darin, dass
im Prallraum zumindest entlang der Bodenplatte eine Wanne aus zumindest einer Schicht Kunststoff und auf der anderen Seite der Schicht Kunststoff ein Verschleißblech angeordnet ist.

Durch die Erfindung ergeben sich somit die folgenden Vorteile:
- einfache Stahlkonstruktion des Grundkörpers,
- Schutz der Stahlkonstruktion von tribologischen Einwirkungen, insbesondere vor Säure und Korrosion
- Vereinfachte Reinigung
- Selbstreinigungswirkung
- Sicherer Vermeidung der Bildung eines galvanischen Elements zwischen Grundkörper, Verschleißschicht und/oder den eingegebenen Stoffströmen.

In einer weiteren bevorzugten Ausführungsform der Erfindung kann die Wanne und/oder der Verschleißblech mehrteilig ausgebildet sein. Die Stoßstellen werden dabei bevorzugt stoffschlüssig verbunden und abgedichtet. Somit ist insbesondere bei einem Stoffstrom mit metallischem Anteil oder Flüssigkeiten, die eine galvanische Reaktion auslösen könnten, sichergestellt, dass das Gehäuse vom Prallraum getrennt ist. Bevorzugt ist vorgesehen, dass die Wanne den gesamten Prallraum einschließt. Je nach Anwendungsfall kann es aber ausreichend sein, die Bodenplatte und anteilig die Wandung in Richtung Deckel für die Ausbildung der Wanne zu verwenden.

Bei einer mehrteiligen Wanne und eines mehrteiligen Verschleißbleches können die Stoßstellen der Wannensegmente und der Verschleißbleche im Wesentlichen beabstandet zueinander angeordnet sein. Damit wird die Abdichtungswirkung erhöht und der Verschleiß an den Stoßstellen respektive den Nähten oder Schweißstellen minimiert.

Bevorzugt kann vorgesehen sein, dass im Bereich der Auslassöffnung an der Bodenplatte die Wanne und/oder das Verschleißblech, einstückig ausgeführt und als Öffnungsplatte angeordnet ist. Diese Öffnungsplatte kann vorzugsweise den Öffnungswinkel der Auslassöffnung nahezu beinhalten und ist somit einfach und leicht auszutauschen.

Bevorzugt kann für das Verschleißblech ein härteres Material als das Material des Gehäuses angeordnet werden, beispielsweise Hardox 400 oder Hardox 600. Hardox ist dabei die Herstellerbezeichnung eines Verschleißbleches.

Alternativ oder in Kombination kann im Bereich der Auslassöffnung das Verschleißblech und/oder die Wanne mit einem Gefälle nach außen angeordnet sein. Dies ermöglicht es einer Flüssigkeit ohne Schwierigkeiten aus dem Prallraum auszutreten.

Alternativ oder in Kombination können zumindest teilweise die Wanne, das Verschleißblech und/oder die Öffnungsplatte im Bereich der Bodenplatte mit einem Gefälle in Richtung der Auslassöffnung angeordnet sein. Auch hier soll ein Selbstreinigungseffekt ermöglicht werden, indem die vorhandenen Flüssigkeiten, insbesondere bei Stillstand der Vorrichtung, selbsttätig aus der Vorrichtung austreten können. In Zusammenwirken mit einer manuellen oder automatisierten Spülung kann somit verhindert werden, dass Reststoffe in der Vorrichtung Geruch, Gase oder andere chemische Reaktionen auslösen können, wenn die Vorrichtung nicht in Betrieb ist.

Alternativ oder in Kombination kann die Wanne und/oder das Verschleißblech im Bereich der Bodenplatte von der Wandung aus mit einem Gefälle in Richtung der Achse angeordnet sein. Diese Ausführungsform dient ebenfalls dem Selbstreinigungseffekt und verhindert zusätzlich Anlagerungen am Übergang zwischen Bodenplatte und Wandung.

Alternativ oder in Kombination kann zumindest eine Vertiefung im Verschleißblech und/oder im Kunststoff prallraumseitig im Bereich der Bodenplatte zur Bildung einer Rinne angeordnet sein, wobei bevorzugt die Rinne durch ein Gefälle in Wirkverbindung mit der Auslassöffnung steht. Durch die Ausführung eine Rinne können die vorhergehend beschriebenen Merkmale verstärkt oder der Selbstreinigungseffekt eingeführt werden.

Alternativ oder in Kombination kann die Achse geneigt gegenüber der Bodenplatte und/oder die Achse im Wesentlichen senkrecht zur Ausrichtung des Gefälles in Richtung der Auslassöffnung angeordnet sein.

Natürlich kann auch vorgesehen sein, dass die Erfindung in einer vergleichbaren Schlagvorrichtung mit einer horizontal angeordneten Achse Anwendung findet. Selbstverständlich kann die Erfindung auch bei schneidenden Vorrichtungen gemäß der Lehre verwendet werden und den Prallraum respektive die Aussenhülle sinnvoll schützen.

Alternativ oder in Kombination kann zwischen dem Verschleißblech der Wandung und dem Verschleißblech der Bodenplatte Ausgleichsstücke, bevorzugt aus dem gleichen Material, angeordnet sein. Dies ist insbesondere dann von Vorteil, wenn im Bereich der Bodenplatte ein Gefälle angeordnet ist. Hierbei können die Verschleißbleche dennoch einheitlich gefertigt werden und nur die leicht handhabbaren respektive herstellbaren Ausgleichsstücke benötigen eine besondere Geometrie.

Alternativ oder in Kombination kann im Bereich des Durchtritts der Achse durch die Bodenplatte, die Wanne und/oder das Verschleißblech in Richtung des Prallraumes eine Erhebung, bevorzugt in Form eines Konus, angeordnet sein. Die Erhebung bewirkt eine Abdichtung gegenüber einer Flüssigkeit im Prallraum oder unterstützt in seiner Wirkung eine vorhandene Dichtung zwischen Achse und Bodenplatte.

Bevorzugt ist in diesem Zusammenhang vorgesehen, dass die Oberfläche der Erhebung oder des Konus im Bereich des Schlagwerkzeuges planparallel zur Ebene der Rotationsbewegung des Schlagwerkzeuges angeordnet ist. Dies verhindert ein Einklemmen der Materialien zwischen dem rotierenden Schlagwerkzeug und der Bodenplatte.

Alternativ oder in Kombination kann vorgesehen sein, dass als Rinne die Stoßstellen zwischen den Verschleißblechen Verwendung finden.

Alternativ oder in Kombination kann an den Stoßstellen zwischen den Verschleißblechen Überlappungen oder Nut-Feder-Verbindungen angeordnet sein, um das Eindringen von Feuchtigkeit oder anderen Stoffen zwischen die Verschleißbleche respektive zwischen den Verschleißblechen.

Anhand der beigefügten Zeichnungen werden Einzelheiten und Ausführungsbeispiele der Erfindung näher erläutert.

In den Zeichnungen zeigt:
- Figur 1: schematisch einen Schnitt durch eine Vorrichtung mit einer vertikal angeordneten angetriebenen Achse zur Rotation eines Schlagwerkzeuges in einen durch ein Gehäuse definierten Prallraum,
- Figur 2: eine mögliche Ausführungsform des Aufbaus des Gehäuses, der Wanne und der Anordnung der Verschleißbleche und
- Figur 3: eine Draufsicht auf die auf der Bodenplatte angeordneten Verschleißbleche und zwei zugehörige Schnitte durch den Aufbau der ersten Schicht aus Kunststoff und der darauf angeordneten Verschleißbleche.

Figur 1 zeigt schematisch einen Schnitt durch eine Vorrichtung mit einer vertikal angeordneten, durch einen Antrieb 14 angetriebenen Achse 12 zur Rotation eines Schlagwerkzeuges 13 in einen durch ein Gehäuse 1 definierten Prallraum 11. Das Gehäuse besteht dabei im Wesentlichen aus einer Bodenplatte 2, einem Deckel 10 und eine diese verbindende Wandung 3. Bevorzugt ist vorgesehen, dass im Deckel 10 eine Einlassöffnung 15 für den Stoffstrom und zwischen Bodenplatte 2 und Wandung 3 eine Auslassöffnung 16 für das zerkleinerte Material angeordnet ist. Die Wandung 3 kann dabei zylindrisch oder mehreckig ausgeführt sein. Im Inneren des Prallraumes 11 ist an der Bodenplatte 2 und anschließend an die Bodenplatte 2 zumindest an den unteren Teilen der Wandung 3 eine Schicht Kunststoff zur Ausbildung einer Wanne 4 angeordnet. Zur Darstellung eines bevorzugten Gefälles ist im Bereich der Bodenplatte 2 die Wanne schräg in Richtung der Auslassöffnung 16 eingezeichnet. In der Auslassöffnung 16 ist ein verstellbarer Schieber (nicht dargestellt) vorgesehen, der den Durchsatz respektive die Menge an austretendem Material aus dem Prallraum 11 reguliert.

In Figur 2 findet sich der vorgeschlagene Aufbau der innerhalb des Gehäuses 1 angebrachten Schichten am Beispiel einer den gesamten Prallraum 11 umschließenden Wanne 4. Dabei wir diese aus einer Schicht Kunststoff gebildet, die am Deckel 10, der Bodenplatte 2 und der Wandung 3 angeordnet ist. Zum Schutz der Wanne 4 und zur Minimierung des Verschleißes ist auf der Wanne 4 prallraumseitig ein Verschleißblech 5 angeordnet. Das Verschleißblech 5 wird im Inneren des Prallraumes 11 nur den Anforderungen entsprechend ausgestaltet, wobei die strichlierte Linie den eher optionalen Bereich andeutet.

Die Herstellung geschieht vorzugsweise wie folgt. Zuerst wird der Prallraum von innen mit passenden Formstücken (Wannensegmenten) aus Kunststoff ausgekleidet, die miteinander verschweißt werden. Die Wannensegmente 17 werden dabei nach Bedarf und nach Ausgestaltung der Wanne (vgl. Figur 1) ausgewählt und weisen Stoßstellen 19 auf. Besonders bevorzugt weisen die Wannensegmente 17 aus Kunststoff bereits das notwendige Gefälle, wie in den verschiedenen Merkmalen nach der Erfindung vorgeschlagen, aus. An den Stoßstellen zwischen den Formstücken wird das Material vorzugsweise verschweißt oder geklebt. Auf die Formstücke aus Kunststoff werden anschließend die Verschleißbleche 5, ebenfalls als Segmente, in den Prallraum 11 eingebracht und dort an ihrer entsprechenden Position angeordnet. Besonders bevorzugt wird die Geometrie der Segmente der Verschleißbleche diese an ihrer Position halten. Besonders bevorzugt können diese auch an bestimmten Stellen mit dem Kunststoff verklebt oder anderweitig fixiert werden.

Figur 3 zeigt eine Draufsicht auf die auf der Bodenplatte 2 angeordneten Verschleißbleche 5 und zwei zugehörige Schnitte durch den Aufbau der ersten Schicht aus Kunststoff und der darauf angeordneten Verschleißbleche 5. Das Bezugszeichen für das Verschleißblech 5 ist nicht an jedem Verschleißblech eingezeichnet um die Übersichtlichkeit zu erhalten. Im Bereich der Auslassöffnung 16, die einen Öffnungswinkel 21 aufweist, ist eine vorzugsweise einstückige Öffnungsplatte 8 angeordnet, über die das Material und vor allem Restflüssigkeit problemlos austreten kann. Diese Öffnungsplatte ist vorzugsweise durch die Lagerung auf der Wanne oder durch ihre Geometrie geeignet ein Gefälle G auszubilden, was mit Pfeilen dargestellt ist und der Strömungsrichtung einer Flüssigkeit entsprechen soll. Weiter findet sich in diesem Ausführungsbeispiel ein äußerer Kranz an Verschleißblechen 5, die an der Wandung 3 angeordnet sind. In dem Schnitt auf der linken Seite oben erkennt man, dass diese Verschleißbleche 5 durch die Wanne 4 und/oder durch ihre Geometrie 5 ein Gefälle G weg von der Wandung 3 ausbilden. Weiter findet sich ein innerer Kranz an Verschleißblechen 5. Zwischen dem äußeren und inneren Kranz an Verschleißblechen 5 kann eine Rinne 7 angeordnet sein, die umlaufend bis hin zur Auslassöffnung 16 und/oder der Öffnungsplatte 8 ausgeführt ist und vor allem Restflüssigkeit beim Stillstand oder bei einer Reinigung aus dem Prallraum 11 in Richtung Auslassöffnung 16 führt. Wie im Schnitt links erkennbar, weist vorzugsweise die Wanne 4 ein grundsätzliches Gefälle von beispielsweise 1° in Richtung der Auslassöffnung aus. Wie beschrieben kann die Neigung bzw. das Gefälle der Verschleißbleche 5 hierzu variieren. So kann der innere Kranz der Verschleißbleche wie eingezeichnet ein Gefälle in Richtung der Rinne 7 aufweisen.

In der Mitte der Bodenplatte 2 findet sich die Achse 12, die vorzugsweise im Bereich des Durchtritts durch eine Erhebung in der Wanne geführt wird. Diese Erhebung kann als Konus 6 ausgeführt sein und ist deutlicher im unteren Schnittbild dargestellt. Der Konus 6 kann dabei mit Verschleißplatten 5 (nicht dargestellt) abgedeckt sein. Bevorzugt ist die Oberfläche 18 des Konus planparallel zur Rotationsebene des Schlagwerkzeuges um ein Einklemmen von Materialien zwischen dem Konus und dem Schlagwerkzeug zu verhindern.

Beispielhaft ist oben links mit strichlierten Linien verdeckte Stoßstellen 19 zwischen Wannensegmenten 17 der Wanne 4 dargestellt. Diese sind vorzugsweise anders lokalisiert als die Stoßstellen 18 der Verschleißbleche 5.

Im unteren Schnittbild sind noch die Ausgleichsstücke 20 dargestellt, die zwischen den Verschleißblechen 5 der Wandung 3 und den Verschleißblechen 5 der Bodenplatte 2 angeordnet sein können, um etwaige Winkel oder Gefällevorgaben von der Wanne auszugleichen. In vorteilhafter Weise ist es dann möglich einheitliche und damit einfachere und leichter herstellbare Verschleißbleche 5 zu verwenden.

### Bezugszeichenliste P1503:

- 1: Gehäuse
- 2: Bodenplatte
- 3: Wandung
- 4: Wanne
- 5: Verschleißblech
- 6: Konus
- 7: Rinne
- 8: Öffnungsplatte
- 9: Stoßstelle
- 10: Deckel
- 11: Prallraum
- 12: Achse
- 13: Schlagmittel
- 14: Anrieb
- 15: Einlassöffnung
- 16: Auslassöffnung
- 17: Wannensegment
- 18: Oberfläche
- 19: Stoßstelle von 4
- 20: Ausgleichsstück
- 21: Öffnungswinkel

- G: Gefälle

## Patentansprüche

1. Vorrichtung zur Zerkleinerung von bevorzugt Feuchte enthaltenden Materialien, umfassend ein Gehäuse (1) zur Bildung eines Prallraumes (11) mit einem darin durch eine bevorzugt vertikal ausgerichtete Achse (12) angetriebenem rotierendem Schlagmittel (13), wobei als Gehäuse (1) des Prallraumes (11) eine Bodenplatte (2), ein Deckel (10), eine diese verbindende Wandung (3), sowie eine Ein- und eine Auslassöffnung (15 und 16) angeordnet ist,
**dadurch gekennzeichnet, dass**
im Prallraum (11) zumindest entlang der Bodenplatte (2) eine Wanne (4) aus zumindest einer Schicht Kunststoff angeordnet ist und auf der anderen Seite der Schicht Kunststoff ein Verschleißblech (5) angeordnet ist.

2. Vorrichtung nach Anspruch 1, **dadurch gekennzeichnet, dass** die Wanne (4) und/oder das Verschleißblech (5) mehrteilig ausgebildet ist und bevorzugt die Stoßstellen stoffschlüssig abgedichtet sind.

3. Vorrichtung nach Anspruch 1 oder 2, **dadurch gekennzeichnet, dass** bei einer mehrteiligen Wanne (4) und eines mehrteiligen Verschleißbleches (5) die Stoßstellen (19) der Wannensegmente (17) und der Verschleißbleche (5) im Wesentlichen beabstandet zueinander angeordnet sind.

4. Vorrichtung nach einem oder mehreren der vorhergehenden Ansprüche, **dadurch gekennzeichnet, dass** im Bereich der Auslassöffnung (16) an der Bodenplatte (2) die Wanne (4) und/oder das Verschleißblech (5), bevorzugt einstückig als Öffnungsplatte (8) angeordnet ist.

5. Vorrichtung nach einem oder mehreren der vorhergehenden Ansprüche, **dadurch gekennzeichnet, dass** für das Verschleißblech (5) ein härteres Material als das Material des Gehäuses (1) angeordnet ist.

6. Vorrichtung nach einem oder mehreren der vorhergehenden Ansprüche, **dadurch gekennzeichnet, dass** im Bereich der Auslassöffnung (16) das Verschleißblech (5) und/oder die Wanne (4) mit einem Gefälle (G) nach außen angeordnet sind.

7. Vorrichtung nach einem oder mehreren der vorhergehenden Ansprüche, **dadurch gekennzeichnet, dass** zumindest teilweise die Wanne (4), das Verschleißblech (5) und/oder die Öffnungsplatte (8) im Bereich der Bodenplatte (2) mit einem Gefälle (G) in Richtung der Auslassöffnung (16) angeordnet sind.

8. Vorrichtung nach einem oder mehreren der vorhergehenden Ansprüche, **dadurch gekennzeichnet, dass** die Wanne (4) und/oder das Verschleißblech (5) im Bereich der Bodenplatte (2) von der Wandung (3) aus mit einem Gefälle (G) in Richtung der Achse (12) angeordnet ist.

9. Vorrichtung nach einem oder mehreren der vorhergehenden Ansprüche, **dadurch gekennzeichnet, dass** zumindest eine Vertiefung im Verschleißblech und/oder im Kunststoff (5) prallraumseitig im Bereich der Bodenplatte (2) zur Bildung einer Rinne (7) angeordnet ist, wobei bevorzugt die Rinne (7) durch ein Gefälle (G) in Wirkverbindung mit der Auslassöffnung (16) steht.

10. Vorrichtung nach einem oder mehreren der vorhergehenden Ansprüche, **dadurch gekennzeichnet, dass** zwischen dem Verschleißblech (5) der Wandung (4) und dem Verschleißblech (5) der Bodenplatte (2) Ausgleichsstücke (6), bevorzugt aus dem gleichen Material, angeordnet sind.

11. Vorrichtung nach einem oder mehreren der vorhergehenden Ansprüche, **dadurch gekennzeichnet, dass** im Bereich des Durchtritts der Achse (12) durch die Bodenplatte (2) die Wanne (4) und/oder das Verschleißblech (5) in Richtung des Prallraumes (11) ein Erhebung, bevorzugt in Form eines Konus (6), angeordnet ist.

12. Vorrichtung nach Anspruch 11, **dadurch gekennzeichnet, dass** die Oberfläche (21) der Erhebung oder des Konus (6) im Bereich des Schlagwerkzeuges (13) planparallel zur Ebene der Rotationsbewegung des Schlagwerkzeuges (13) angeordnet ist.

13. Vorrichtung nach einem oder mehreren der vorhergehenden Ansprüche, **dadurch gekennzeichnet, dass** die Achse (12) geneigt gegenüber der Bodenplatte (2) und/oder die Achse (12) im Wesentlichen senkrecht zur Ausrichtung des Gefälles (G) in Richtung der Auslassöffnung (16) angeordnet ist

14. Vorrichtung nach einem oder mehreren der vorhergehenden Ansprüche, **dadurch gekennzeichnet, dass** als Rinne (7) die Stoßstellen (9) zwischen den Verschleißblechen (5) angeordnet sind.

15. Vorrichtung nach einem oder mehreren der vorhergehenden Ansprüche, **dadurch gekennzeichnet, dass** an den Stoßstellen (9) zwischen den Verschleißblechen (5) Überlappungen oder Nut-Feder-Verbindungen angeordnet sind.

## Claims

1. Device for comminuting materials preferably containing moisture, comprising a housing (1) for forming an impact chamber (11) having a rotating striking means (13) driven therein by means of a preferably vertically aligned shaft (12), wherein a base plate (2), a cover (10), a wall (3) connecting the latter, and an inlet and an outlet opening (15 and 16) are arranged as housing (1) of the impact chamber (11),
**characterized in that**
a trough (4) consisting of at least one layer of plastic is arranged in the impact chamber (11) at least along the base plate (2) and a wear plate (5) is arranged on the other side of the layer of plastic.

2. Device according to claim 1, **characterized in that** the trough (4) and/or the wear plate (5) is formed in several parts and preferably the abutment points are sealed by material bonding.

3. Device according to claim 1 or 2, **characterized in that,** in the case of a multipart trough (4) and a multipart wear plate (5), the abutment points (19) of the trough segments (17) and of the wear plates (5) are arranged essentially at a distance from one another.

4. Device according to one or more of the preceding claims, **characterized in that** in the region of the outlet opening (16) on the base plate (2), the trough (4) and/or the wear plate (5) is/are arranged, preferably in one piece as an opening plate (8).

5. Device according to one or more of the preceding claims, **characterized in that** a harder material than the material of the housing (1) is arranged for the wear plate (5).

6. Device according to one or more of the preceding claims, **characterized in that** in the region of the outlet opening (16) the wear plate (5) and/or the trough (4) are arranged with a gradient (G) towards the outside.

7. Device according to one or more of the preceding claims, **characterized in that** at least partially the trough (4), the wear plate (5) and/or the opening plate (8) are arranged in the region of the base plate (2) with a gradient (G) in the direction of the outlet opening (16).

8. Device according to one or more of the preceding claims, **characterized in that** the trough (4) and/or the wear plate (5) is/are arranged in the region of the base plate (2) from the wall (3) with a gradient (G) in the direction of the shaft (12).

9. Device according to one or more of the preceding claims, **characterized in that** at least one depression in the wear plate and/or in the plastic (5) is arranged on the impact chamber side in the region of the base plate (2) to form a channel (7), wherein the channel (7) is preferably in operative connection with the outlet opening (16) by means of a gradient (G).

10. Device according to one or more of the preceding claims, **characterized in that** compensating pieces (6), preferably made of the same material, are arranged between the wear plate (5) of the wall (4) and the wear plate (5) of the base plate (2).

11. Device according to one or more of the preceding claims, **characterized in that** in the region of the passage of the shaft (12) through the base plate (2) on the trough (4) and/or the wear plate (5) in the direction of the impact chamber (11) an elevation, preferably in the form of a cone (6), is arranged.

12. Device according to claim 11, **characterized in that** the surface (21) of the elevation or of the cone (6) in the region of the striking means (13) is arranged plane-parallel to the plane of the rotational movement of the striking means (13).

13. Device according to one or more of the preceding claims, **characterized in that** the shaft (12) is arranged inclined with respect to the base plate (2) and/or the shaft (12) is arranged substantially perpendicularly to the orientation of the gradient (G) in the direction of the outlet opening (16)

14. Device according to one or more of the preceding claims, **characterized in that** the abutment points (9) are arranged between the wear plates (5) as channel (7).

15. Device according to one or more of the preceding claims, **characterized in that** overlaps or tongue-and-groove joints are arranged at the abutment points (9) between the wear plates (5).

## Revendications

1. Dispositif pour le broyage de matériaux, de préférence humides, comprenant un boîtier (1) destiné à former un espace de percussion (11), avec un moyen de percussion (13) entraîné en rotation à l'intérieur par un axe (12) orienté de préférence verticalement, dans lequel le boîtier (1) de l'espace de percussion (11) est constitué d'une plaque de fond (2), d'un couvercle (10), d'une paroi (3) reliant ceux-ci et d'une ouverture d'entrée et de sortie (15 et 16), **caractérisé en ce qu'**un bac (4) composé d'au moins une couche de matière plastique est disposé dans l'espace de percussion (11), au moins le long de la plaque de fond (2), et une tôle d'usure (5) est disposée sur l'autre face de la couche de matière plastique.

2. Dispositif selon la revendication 1, **caractérisé en ce que** le bac (4) et/ou la tôle d'usure (5) sont en plusieurs parties et les points d'aboutement sont de préférence étanchéifiés par solidarité de matière.

3. Dispositif selon la revendication 1 ou 2, **caractérisé en ce qu'**avec un bac (4) en plusieurs parties et une tôle d'usure (5) en plusieurs parties, les points d'aboutement (19) des segments de bac (17) et de la tôle d'usure (5) sont disposés sensiblement à distance les uns des autres.

4. Dispositif selon une ou plusieurs des revendications précédentes, **caractérisé en ce que** le bac (4) et/ou la tôle d'usure (5) sont disposés au niveau de l'ouverture de sortie (16) sur la plaque de fond (2), de préférence d'une pièce, sous la forme d'une plaque d'ouverture (8).

5. Dispositif selon une ou plusieurs des revendications précédentes, **caractérisé en ce qu'**un matériau plus dur que le matériau du boîtier (1) est prévu pour la tôle d'usure (5).

6. Dispositif selon une ou plusieurs des revendications précédentes, **caractérisé en ce que** la tôle d'usure (5) et/ou le bac (4) sont disposés au niveau de l'ouverture de sortie (16) avec une pente (G) vers l'extérieur.

7. Dispositif selon une ou plusieurs des revendications précédentes, **caractérisé en ce que** le bac (4), la tôle d'usure (5) et/ou la plaque d'ouverture (8) sont au moins en partie disposés au niveau de la plaque de fond (2) avec une pente (G) en direction de l'ouverture de sortie (16).

8. Dispositif selon une ou plusieurs des revendications précédentes, **caractérisé en ce que** le bac (4) et/ou la tôle d'usure (5) sont disposés au niveau de la plaque de fond (2) avec une pente (G) à partir de la paroi (3) en direction de l'axe (12).

9. Dispositif selon une ou plusieurs des revendications précédentes, **caractérisé en ce qu'**au moins un creux est disposé dans la tôle d'usure et/ou dans la matière plastique (5) du côté de l'espace de percussion au niveau de la plaque de fond (2) pour former une rigole (7), la rigole (7) étant de préférence en liaison active avec l'ouverture de sortie (16) avec une pente (G).

10. Dispositif selon une ou plusieurs des revendications précédentes, **caractérisé en ce que** sont disposées entre la tôle d'usure (5) de la paroi (4) et la tôle d'usure (5) de la plaque de fond (2) des cales d'équilibrage (6), de préférence faites du même matériau.

11. Dispositif selon une ou plusieurs des revendications précédentes, **caractérisé en ce qu'**une saillie, de préférence en forme de cône (6), est prévue en direction de l'espace de percussion (11) sur le bac (4) et/ou la tôle d'usure (5) à l'endroit où l'axe (12) traverse la plaque de fond (2).

12. Dispositif selon la revendication 11, **caractérisé en ce que** la surface (21) de la saillie ou du cône (6) au niveau de l'outil de percussion (13) est disposée parallèlement au plan du mouvement de rotation de l'outil de percussion (13).

13. Dispositif selon une ou plusieurs des revendications précédentes, **caractérisé en ce que** l'axe (12) est disposé par rapport à la plaque de fond (2) et/ou à l'axe (12) de façon sensiblement perpendiculaire à l'orientation de la pente (G) en direction de l'ouverture de sortie (16).

14. Dispositif selon une ou plusieurs des revendications précédentes, **caractérisé en ce que** les points d'aboutement (9) entre les tôles d'usure (5) sont disposés de façon à servir de rigole (7).

15. Dispositif selon une ou plusieurs des revendications précédentes, **caractérisé en ce que** des recouvrements ou des assemblages à rainure et languette sont disposés aux points d'aboutement (9) entre les tôles d'usure (5).
